# EUROPÄISCHE PATENTANMELDUNG

(11) **EP 0 183 210 A1**
(43) Veröffentlichungstag der Anmeldung: **04.06.1986**
(21) Anmeldenummer: 85114888.2
(22) Anmeldetag: 23.11.1985
(51) Int. Cl.: F02M 51/06

(54) **Elektromagnetisch betätigbares Kraftstoffeinspritzventil**

(30) Priorität: 26.11.1984 DE 3443001
(71) Anmelder: VDO Adolf Schindling AG, D-60487 Frankfurt (DE)
(72) Erfinder: Horn, Martin, D-6442 Rotenburg (DE)
(74) Vertreter: Könekamp, Herbert, Dipl.-Ing.

(57) **Zusammenfassung**

Die Erfindung betrifft ein elektromagnetisch betätigbares Kraftstoffeinspritzventil für Einspritzanlagen von Brennkraftmaschinen. Das Ventil weist ein Ventilgehäuse 1, einen innerhalb des Ventilgehäuses 1 angeordneten, eine feststehende Magnetwicklung 3 tragenden Weicheisenkern 4 und einen diesem gleichachsig und unter Bildung eines Luftspaltes gegenüberstehenden Anker 7 auf, der mit dem der Einspritzseite abgewandten Ende einer in einer Bohrung 9 des Düsenkörpers 10 geführten Ventilnadel 8 verbunden ist. Der Anker 7 umschließt ringförmig das Ende der Ventilnadel 8 und Werkstoff des Ankers 7 ist in eine an der zylindrischen Mantelfläche der Ventilnadel 8 radial umlaufend ausgebildete Haltenut hineinragend verformt. Der in die Haltenut 21 hineinragende Ankerwerkstoff ist mit axialer Vorspannung an den Seitenflächen 23 der Haltenut 21 in Anlage.

## Beschreibung

Die Erfindung betrifft ein elektromagnetisch betätigbares Kraftstoffeinspritzventil für Einspritzanlagen von Brennkraftmaschinen, mit einem Ventilgehäuse, einem innerhalb des Ventilgehäuses angeordneten, eine feststehende Magnetwicklung tragenden Weicheisenkern und einem diesem gleichachsig und unter Bildung eines Luftspaltes gegenüberstehenden Anker, der mit dem der Einspritzseite abgewandten Ende einer in einer Bohrung des Düsenkörpers geführten Ventilnadel verbunden ist, wobei der Anker das Ende der Ventilnadel ringförmig umschließt und Werkstoff des Ankers in eine an der zylindrischen Mantelfläche der Ventilnadel radial umlaufend ausgebildete Haltenut hineinragend verformt ist.

Bei einem derartigen Kraftstoffeinspritzventil ist as bekannt die Haltenut im Bereich der einen Stirnwand des Ankers anzuordnen. Der mit Preßpassung auf die Ventilnadel aufgesetzte Anker ist an dieser Stirnfläche durch Verstemmen derart verformt, daß das verformte Ankermaterial in die Haltenut hineinragt.

Diese Ausbildung erfordert zwei Arbeitsvorgänge zum sicheren Befestigen des Ankers, was sehr aufwendig ist.

Aufgabe der Erfindung ist es daher, ein Kraftstoffeinspritzventil nach dem Oberbegriff zu schaffen, dessen Anker auf einfache und gegen Lockern sichere Weise mit der Ventilnadel verbunden ist.

Diese Aufgabe wird erfindungsgemäß dadurch gelöst, daß der in die Haltenut hineinragende Ankerwerkstoff mit axialer Vorspannung an den Seitenflächen der Haltenut in Anlage ist. Durch diese Ausbildung können die schnellen axialen Hin- und Herbewegungen, die der Anker mit der Ventilnadel im Betrieb des Kraftstoffeinspritzventils durchführen muß, nicht zu einem Lockern der Befestigung des Ankers auf der Ventilnadel führen, da der in die Haltenut hineinragende Ankerwerkstoff zwischen den Seitenflächen der Haltenut verspannt ist.

Vorzugsweise ist der in die Haltenut hineinragende Werkstoff durch Stauchen des auf die Ventilnadel aufgebrachten, ringförmigen Ankers in Axialrichtung in die Haltenut hinein verformt.

Das Entspannen des verformten Ankerwerkstoffs nach dem Stauchvorgang ist dadurch im wesentlichen axial gerichtet, so daß auf einfache Weise die axiale Vorspannung des an den Seitenflächen der Haltenut anliegenden Ankerwerkstoffs erzeugt wird.

Der im unverformten Zustand gegenüber seinem axialen Nachbarbereichen mit geringerer Wandstärke ausgebildete, die Haltenut umschließende Bereich des Ankers kann in die Haltenut hinein verformt sein. Dabei wird der Bereich des beim Stauchen zu verformenden Materials durch die geringe Wandstärke definiert, da dort der geringste Widerstand auftritt.

Vorzugsweise weist der die Haltenut umschließende Bereich im unverformten Zustand eine an der zylindrischen Außenfläche radial umlaufende Nut auf, die den Bereich der geringeren Wandstärke bildet.

Sind im verformten Zustand die Seitenwände der Nut etwa aneinander in Anlage, so erhält auch die Außenfläche des Ankers eine gleichmäßige zylindrische Form.

Um den Fließvorgang des zu verformenden Materials während des Stauchvorganges günstig zu beeinflussen, kann die Haltenut einen etwa halbkreisförmigen oder auch einen radial nach außen sich vergrößernden Querschnitt besitzen. Dies hat weiterhin den Vorteil, daß die axiale Entspannung auch eine kleine radial nach innen gerichtete Kraftkomponente aufweist, die zu einer zentrischen Festlegung des Ankers auf der Ventilnadel führt.

Der oben beschriebene Stauchvorgang führt nicht nur zu einer Deformation im Bereich der Haltenut, sondern es wird auch das Spiel zwischen Ventilnadel und des sie umschliessenden Ankers ausgeglichen, so daß bei der Herstellung dieser Teile keine besonderen Toleranzen eingehalten werden müssen.

Ein Ausführungsbeispiel der Erfindung ist in der Zeichnung dargestellt und wird im folgenden näher beschrieben.

Es zeigen
Figur 1 - ein Kraftstoffeinspritzventil im Querschnitt
Figur 2 - den Anker des Kraftstoffeinspritzventils nach Figur 1 vor seiner Befestigung an der Ventilnadel
Figur 3 - den Anker des Kraftstoffeinspritz- . ventils nach Figur 1 nach seiner Befestigung an der Ventilnadel

Das Kraftstoffeinspritzventil in Figur 1 besitzt ein Ventilgehäuse 1, in dem ein Wickelkörper 2 mit der Magnetwicklung 3 angeordnet ist. Durch den Wickelkörper 2 erstreckt sich ein mit einer Durchgangsbahrung 5 versehener Weicheisenkern 4, der mit seinem einen aus dem Ventilgehäuse herausragenden Ende einen Einlaßstutzen 6 bildet.

Der anderen Stirnseite des Weicheisenkerns 4 steht unter Bildung eines Luftspaltes ein Anker 7 gegenüber, der an seiner dem Weicheisenkern 4 entgegengesetzten Seite eine koaxial sich erstreckende Ventilnadel 8 besitzt.

Die Ventilnadel 8 ragt in eine Bohrung 9 eines Düsenkörpers 10, der koaxial mit dem Ventilgehäuse 1 verbunden ist.

Das freie Ende der Ventilnadel 8 ist als Ventilschließglied 11 ausgebildet, das mit seiner kegeligen Schließfläche 19 auf einer entsprechenden Fläche des an der Mündung der Bohrung 9 ausgebildeten Ventilsitzes 12 aufsetzbar und somit der Ventildurchgang absperrbar ist.

In die Mündung der Bohrung 9, die den Ventilauslaß bildet, ragt ein am freien Ende der Ventilnadel 8 ausgebildeter Zapfen 13. Die Ventilnadel 8 ist um ein begrenztes Maß axial in der Bohrung 9 verschiebbar. Dabei ist die Verschiebbarkeit in Schließrichtung durch die Anlage des Ventilschließglieds 11 am Ventilsitz 12 begrenzt, während die Verschiebbarkeit in Öffnungsrichtung durch die Anlage eines an der Ventilnadel 8 angeformten Hubbegrenzungsanschlages 14 an einem mit dem Uentilgehäuse 1 fest verbundenen Anschlag 15 begrenzt ist.

Durch eine am Weicheisenkern 4 abgestützte vorgespannte Druckfeder 16 ist der Anker 7 und mit ihm die Ventilnadel 8 in Schließrichtung beaufschlagt.

Die Ventilnadel 8 weist einen geringeren Durchmesser auf als di-e Bohrung 9. Zur Führung sind daher an der zylindrischen Mantelfläche der Ventilnadel 8 radial hervorstehende Führungsansätze 17 ausgebildet, die mit ihren Anlageflächen 18 an der Wand der Bohrung 9 in Anlage sind.

Der Anker 7 ist durch einen Verformungsvorgang mit dem dem Weicheisenkern 4 zugewandten Ende der Ventilnadel 8 verbunden.

Dazu wird der ringförmige Anker 7, der an seiner zylindrischen Außenfläche eine radial umlaufende Nut 20 etwa rechteckigen Querschnitt aufweist, so auf die Ventilnadel 8 aufgeschoben, daß sich die Nut 20 etwa im Bereich einer an der zylindrischen Mantelfläche der Ventilnadel 8 ausgebildeten Haltenut 21 halbkreisförmigen Querschnitts befindet.

Durch axiales-Stauchen des Ankers 7, wobei der Anker 7 von einer Außenführung umschlossen ist, wird das Ankermaterial im Bereich des Bodens der Nut 20 radial nach innen in die Haltenut 21 hinein verformt, bis die beiden Seitenwände 22 der Nut 20 aneinanderliegen.

Durch das Entlasten nach dem Stauchvorgang kommt es in einem bestimmten Umfang zu einem Rückfedern des verformten Ankermaterials. Diese Rückfederung erfolgt aufgrund der axialen Stauchung im wesentlichen in axialer Richtung, so daß das in die Haltenut 21 hinein verformte Ankermaterial mit Vorspannung an den sich gegenüberliegenden gewölbten Seitenflächen 23 der Haltenut 21 in Anlage ist.

Damit kann es während des Betriebes des Kraftstoffeinspritzventils nicht zu einem Lockern der Befestigung des Ankers 7 an der Ventilnadel 8 kommen.

## Patentansprüche

1. Elektromagnetisch betätigbares Kraftstoffeinspritzventil für Einspritzanlagen von Brennkraftmaschinen, mit einem Ventilgehäuse, einem innerhalb des Ventilgehäuses angeordneten, eine feststehende Magnetwicklung tragenden Weicheisenkern und einem diesem gleichachsig und unter Bildung eines Luftspaltes gegenüberstehenden Anker, der mit dem der Einspritzseite abgewandten Ende einer in einer Bohrung des Düsenkörpers geführten Ventilnadel verbunden ist, wobei der Anker das Ende der Ventilnadel ringförmig umschließt und Werkstoff des Ankers in eine an der zylindrischen Mantelfläche der Uentilnadel radial umlaufend ausgebildete Nut hineinragend verformt ist, dadurch gekennzeichnet, daß der in die Haltenut (21) hineinragende Ankerwerkstoff mit axialer Vorspannung an den Seitenflächen (23) der Haltenut (21) in Anlage ist.

2. Kraftstoffeinspritzventil nach Anspruch 1, dadurch gekennzeichnet, daß der in die Haltenut (21) hineinragende Ankerwerkstoff durch Stauchen des auf die Uentilnadel (8) aufgebrachten, ringförmigen Ankers (9) in Axialrichtung in die Haltenut (21) hinein verformt ist.

3. Kraftstoffeinspritzventil nach Anspruch 2, dadurch gekennzeichnet, daß der im unverformten Zustand gegenüber seinen axialen Nachbarbereichen mit geringerer Wandstärke ausgebildete, die Haltenut (21) umschliessende Bereich des Ankers (7) in die Haltenut (21) hinein verformt ist.

4. Kraftstoffeinspritzventil nach Anspruch 3, dadurch gekennzeichnet, daß der die Haltenut (21) umschliessende Bereich im unverformten Zustand eine an der zylindrischen Außenfläche radial umlaufende Nut (20) aufweist.

5. Kraftstoffeinspritzventil nach Anspruch 4, dadurch gekennzeichnet, daß im verformten Zustand die Seitenwände (22) der Nut (20) etwa aneinander in Anlage sind.

6. Kraftstoffeinspritzventil nach einem der vorhergehenden Ansprüche, dadurch gekennzeichnet, daß die Haltenut (21) einen etwa halbkreisförmigen Querschnitt besitzt.

7. Kraftstoffeinspritzventil nach einem der Ansprüche 1 -5, dadurch gekennzeichnet, daß die Haltenut einen radial nach außen sich vergrößernden Querschnitt besitzt.
